# EUROPÄISCHE PATENTSCHRIFT

(11) **EP 0 478 986 B1**
(45) Veröffentlichungstag und Bekanntmachung des Hinweises auf die Patenterteilung: **12.10.1994**
(21) Anmeldenummer: 91115150.4
(22) Anmeldetag: 07.09.1991
(51) Int. Cl.: D03D 47/38

(54) **Schussfadenauswahl- und Zuführvorrichtung für Webmaschinen**
Weft selecting and feeding device for looms
Dispositif de sélection et d'alimentation de fil de trame pour métiers à tisser

(30) Priorität: 05.10.1990 CH 3215/90
(43) Veröffentlichungstag der Anmeldung: 08.04.1992
(73) Patentinhaber: LINDAUER DORNIER GESELLSCHAFT M.B.H, D-88131 Lindau (DE)
(72) Erfinder: Kleiner, Walter, CH-8816 Hirzel (CH)

(56) Entgegenhaltungen:
- EP-A- 0 293 558
- EP-A- 0 346 966

## Beschreibung

Die Erfindung betrifft eine Schussfadenauswahl- und Zuführvorrichtung für Webmaschinen gemäß dem Oberbegriff des Anspruches 1.

Bekannte Auswählvorrichtungen wie z.B. BE 8800691 oder CH 1285/87 verwenden durch Steuerkurven bewegte Stoss- und Zugelemente an die mittels Elektromagnete Übertragungsorgane, die an Fadenzubringer gekoppelt sind, an- oder abgekuppelt werden. Die für solche Vorrichtungen notwendige Mechanik beinhaltet neben den Steuerkurven eine Vielzahl von Hebeln, Klinken, Federn, Drehpunkte und Magnete. Diese Vorrichtungen sind dadurch bei den heute erreichbaren hohen Webgeschwindigkeiten anfällig auf Funktionssicherheit und Verschleiß und können unangenehme Lärmquelle sein; zudem ist eine schonende Führung der Schussfäden wegen Vibrationsanfälligkeit gefährdet.

Der Erfindung liegt die Aufgabe zugrunde, eine einfache und funktionssichere Auswahl- und Zuführvorrichtung zu schaffen, die leicht zu bedienen und servicefreundlich ist.

Die Vorrichtung besteht aus einem Gehäuse mit angeflanschtem Elektromotor, vorzugsweise ein Schrittmotor oder DC-Motor. Auf der Motorwelle ist ein Antriebsrad drehfest angeordnet. Unterhalb des Antriebsrades ist ein Umlenkrad am Gehäuse befestigt. Ein Riemen, vorzugsweise ein Zahnriemen, oder eine Rollenkette umschlingt die beiden Räder. An den beiden Riementrums ist je ein Fadenzubringer formschlüssig so befestigt, daß ein Fadenzubringer in der Bereitschaftsstellung ist, während der andere in der Übergabestellung ruht. Müssen die Fadenzubringer ihre Endstellungen wechseln, dreht der elektronisch angesteuerte Motor das Antriebsrad in der entsprechenden Richtung bis die Fadenzubringer ihre Endstellungen vertauscht haben. Die Fadenzubringer verbleiben in ihrer Endstellung so lange, bis mustergemäß ein anderer Schussfaden eingewoben werden muß.

Sind mehr als zwei verschiedene Schussfäden für den Webprozeß notwendig, wird die Zuführvorrichtung nur mit einem Fadenzubringer eingesetzt, jedoch für jeden Schussfaden eine Vorrichtung.
Es ist aber auch möglich bei mehr als zwei verschiedenen Schussfäden die Zuführvorrichtung mit je zwei Fadenzubringer elektronisch so anzusteuern, daß drei Halte- und Ruhestellungen für die Fadenzubringer entstehen, dadurch für z.B. acht Schussfäden nur vier Zuführvorrichtungen benötigt werden. Bei dieser Mehrfachanordnung von Zuführvorrichtungen ist bei einer Zuführvorrichtung immer ein Fadenzubringer in der Übergabestellung, der andere Fadenzubringer in der Bereitschaftsstellung "Hoch", während die Fadenzubringer der andern Zuführvorrichtung in der Position Bereitschaftsstellung "Mitte", wo sich die Fadenösen kreuzen, verbleiben und keine Schussfäden vom Schussfadeneintragungsorgan mitgenommen werden können. Jeder Fadenzubringer ist entsprechend dem mustergemäßen Steuerprogramm für die Elektomotoren in einer der drei Stellungen und wechselt die Stellungen im Verlauf des Webprozesses.

Weitere Merkmale der Erfindung ergeben sich aus der folgenden Beschreibung und aus den in der Zeichnung schematisch dargestellten Ausführungsbeispielen. In der Zeichnung zeigen:
- Fig. 1: die Schussfadenauswahl- und Zuführvorrichtung mit einem Fadenzubringer in der Übergabestellung und in der Bereitschaftsstellung;
- Fig. 2: die Vorrichtung nach Fig. 1, in schematischer Darstellung;
- Fig. 3: beide Fadenzubringer gleichzeitig in einer Bereitschaftsstellung;
- Fig. 4: die Vorrichtung mit parallel zueinander beweglichen, durch den Riemen geführte Fadenzuführer;
- Fig. 5: einen Querschnitt durch das Befestigungselement und zwei Riemen mit Fadenzubringer in der Riemenzugfaser-Ebene.

Während dem Webprozeß werden durch ein Schusseintragorgan 15 Schussfäden 17 von Vorratsspulen 16 abgezogen und in das Webfach eingetragen. Die Auswahl und die Vorlage der Schussfäden 17 erfolgt mustergemäß durch elektronische Ansteuerung des Elektromotors 2, welcher am Gehäuse 1 befestigt ist und auf der Motorwelle 3 ein damit formschlüssig verbundenes Antriebsrad 4 hat. Das Umlenkrad 5 ist drehbar am Gehäuse 1 befestigt und der Achsabstand und die Durchmesserdifferenz von Antriebsrad 4 und Umlenkrad 5 ist so bemessen, daß die verlängert gedachten geraden Riementrums des umschlingenden Riemens 6 sich in der Übergabestellung U schneiden. Am schlupffrei laufenden Riemen 6 sind mittels Befestigungselementen 8 die Fadenzubringer 7,7a angebracht die, geführt durch die Führung 10, parallel zu den Riementrums laufen. Die Schussfäden 17,17a gleiten durch die Fadenösen 9 der Fadenzubringer 7,7a.

Wie in Fig. 2 dargestellt, ist z.B. der Fadenzubringer 7 mit der Fadenöse 9 und Schussfaden 17 in der Übergabestellung U während Fadenzubringer 7a mit der Fadenöse 9 mit Schussfaden 17a in der Bereitschaftsstellung B sich befindet. Muß mustergemäß der Schußfaden 17a in die Übergabestellung U gebracht werden, wird der Elektromotor 2 entsprechend angesteuert und das Antriebsrad 4 treibt den Riemen 6 an und bewegt den Fadenzubringer 7a mit dem Schussfaden 17a in die Übergabestellung U, während der Fadenzubringer 7 zwangsläufig in die Bereitschaftsstellung B zurück fährt. Das Kreuzen der Schussfäden 17,17a erfolgt auf halbem Weg mit gegenseitigem Abstand, so daß ein gegenseitiges Verhängen der Fäden ausgeschlossen ist.

Muß aus mehr als zwei verschiedenen Schussfäden ausgewählt werden, sind entsprechend mehr Vorrichtungen einzusetzen. Dabei ist das Ansteuerprogramm für die Elektromotoren so programmiert, daß von allen eingesetzten Vorrichtungen nur der mustergemäße Fadenzubringer in der Übergabestellung U ist, während alle anderen Fadenzubringer in der Bereitschaftsstellung B' sind, wie in Fig. 3 dargestellt, bzw. ein Fadenzubringer in der Bereitschaftstellung B ist.

Fig. 4 zeigt eine Vorrichtung mit gleichgroßen Durchmessern von Antriebsrad 4 und Umlenkrad 5 und parallel zueinander laufenden Fadenzubringern 14,14a. Die Fadenzubringer 14,14a sind zwischen zwei Riemen 12,12a in der Ebene 11 der Riemenzugfasereinlagen 13 angeordnet und mittels der Befestigungselemente 8 daran formschlüssig festgeklemmt. Durch die gemeinsame Bewegungsebene von Riemen und Fadenzubringer entstehen keine Biege- und Kippmomente infolge Beschleunigungs- und Verzögerungskräfte, hervorgerufen durch die Fadenzubringerbewegungen, auf die Riemen. Eine zusätzliche Führung für die Fadenzubringer ist bei dieser Anordnung nicht notwendig. Es kann ein Fadenzubringer pro Vorrichtung eingesetzt werden, oder deren zwei.

## Patentansprüche

1. Schußfadenauswahl- und -zuführvorrichtung für Webmaschinen zum wahlweisen Bewegen von Fadenzubringern zwischen einer Bereitschaftsstellung und einer Übergabestellung,
**dadurch gekennzeichnet**,
daß ein in einem Gehäuse (1) schlupffrei laufender Riemen (6) ein von einem elektronisch angesteuerten Elektromotor (2) getriebenes Antriebsrad (4) und ein Umlenkrad (5) umschlingt, wobei die Räder (4,5) eine bestimmte Durchmesserdifferenz und einen bestimmten Achsabstand besitzen,
daß sich die verlängerten geraden Riementrumswirkungslinien in der Übergabestellung (U) in einem Punkt (P) schneiden und daß an jedem der beiden Riementrums ein in der Riementrumswirkungslinie liegender Fadenzubringer (7,7a) derart angebracht ist, daß der eine Fadenzubringer (7a) in der Bereitschaftsstellung (B) ist, während der andere Fadenzubringer (7) in der Übergabestellung (U) ist, und diese Stellungen (B,U) durch Drehen des Antriebsrades (4) zwangsweise vertauscht werden.

2. Vorrichtung nach Anspruch 1, **dadurch gekennzeichnet**, daß Antriebsrad (4) und Umlenkrad (5) gleichgroße Durchmesser aufweisen und von zwei Riemen (12,12a) umschlungen sind und zwischen den Riemen (12,12a) in der Ebene (11) der Riemenzugfasereinlage (13) die Fadenzubringer (14,14a) formschlüssig mit beiden Riemen (12,12a) befestigt sind, so daß keine Biegemomente infolge Beschleunigungs- und Verzögerungskräfte von den Fadenzubringern (14,14a) auf die Riemen (12,12a) wirken und die Fadenzubringer (14,14a) ohne zusätzliche Führungselemente bei Drehung des Antriebsrades (4) geradlinige und parallele Bewegungen zueinander, ausführen.

## Claims

1. Weft selecting and feed device for looms, for selective moving of thread regulators between a standby position and a delivery position, characterised in that a belt (6) which runs in a casing (1) without slipping wraps around a drive wheel (4) which is driven by an electronically controlled electric motor (2) and a deflection wheel (5), wherein the wheels (4, 5) have a certain difference in diameter and a certain distance between the axes; in that the extended straight lines of application of the belt strands intersect in the delivery position (U) at a point (P), and in that a thread regulator (7, 7a) is mounted on each of the two belt runs in the line of application of the belt run in such a manner that the one thread regulator (7a) is in the standby position (B) whilst the other thread regulator (7) is in the delivery position (U), and these positions (B, U) are positively exchanged by turning the drive wheel (4).

2. Device according to Claim 1,
characterised in that the drive wheel (4) and the deflection wheel (5) have the same diameter and are wrapped around by two belts (12, 12a) and the thread regulators (14, 14a) are secured, between the belts (12, 12a) in the plane (11) of the belt tension-fibre core (13), in a form-locking manner to both belts (12, 12a), such that no bending moments can act on the straps (12, 12a) in consequence of acceleration and deceleration forces from the thread regulators (14, 14a), and when the drive wheel (4) is turned, the thread regulators (14, 14a) perform straight and parallel movements with respect to one another without additional guide elements.

## Revendications

1. Dispositif de sélection d'un fil de trame et de son acheminement pour alimentation de métiers à tisser pour le déplacement à volonté d'éléments fournisseurs du fil entre une position de disponibilité et une position de transfert, dispositif caractérisé en ce qu'une courroie (6) se déplaçant sans patinage dans un carter (1) passe autour d'une roue menante (4), entraînée par un moteur électrique (2) à commande électronique, et autour d'une roue (5) de renvoi, les roues (4, 5) présentant une différence déterminée de diamètre et un entr'axe détermine.
en ce que les prolongements des droites représentant les lignes d'action des brins de la courroie se coupent dans la position de transfert (U) en un point (P) et en ce que, sur chacun des deux brins de la courroie, un élément (7, 7a) fournisseur de fil, situé dans la droite représentant la ligne d'action d'un brin de courroie, est appliqué de manière que l'un (7a) des éléments fournisseurs de fil se trouve dans la position (B) de disponibilité cependant que l'autre (7) élément fournisseur de fil se trouve dans la position (U) de transfert, et ces positions (B, U) permutent obligatoirement sous l'effet de la rotation de la roue menante (4).

2. Dispositif selon la revendication 1, caractérisé en ce que la roue menante (4) et la roue de renvoi (5) présentent un diamètre de même grandeur, que deux courroies (12, 12a) passent autour de ces roues et qu'entre les courroies (12, 12a), dans le plan (11) d'insertion des fibres de traction des courroies, les éléments (14, 14a) fournisseurs de fil sont fixés, avec hlocage par conformation, avec les deux courroies (12, 12a), de sorte que des moments de flexion ne sont absolument pas exercés par suite des efforts d'accélération et de ralentissement des éléments (14, 14a) de fourniture de fil sur les courroies (12, 12a) et que les éléments (14, 14a) fournisseurs de fil exécutent, sans éléments supplémentaires de guidage, lors de la rotation de la roue menante (4) des mouvements linéaires et parallèles.
